# FASCICULE DE BREVET EUROPEEN

(11) **EP 1 647 496 B1**
(45) Date de publication et mention de la délivrance du brevet: **12.09.2007**
(21) Numéro de dépôt: 05290866.2
(22) Date de dépôt: 19.04.2005
(51) Int. Cl.: B65D 77/06

(54) **Conditionnement en un matériau semi-rigide, équipé d'une gaine interne en matière plastique**
Aus halbsteifem Material hergestellte Verpackung mit einer Plastikverpackungshülle
Package made of semi-rigid material, with a plastic inner sleeve

(30) Priorité: 15.10.2004 FR 0410948
(43) Date de publication de la demande: 19.04.2006
(73) Titulaire: Smurfit Kappa France SAS, 94160 Saint-Mande (FR)
(72) Inventeur: Brodier, Alain, 18190 Bigny-Vallenay (FR); Delouche, Nathalie, 18340 Arcay (FR)
(74) Mandataire: Jolly, Jean-Pierre

(56) Documents cités:
- WO-A-02/100968
- DE-A1- 4 108 254
- FR-A- 2 755 670

## Description

La présente invention concerne un conditionnement en un matériau semi-rigide, tel que le carton ou le carton ondulé, équipé ou destiné à être équipé d'une gaine interne en matière plastique.

Depuis de nombreuses années, des conditionnements en une matière semi-rigide, équipés à l'intérieur d'un ou de plusieurs films en une matière plastique, en particulier en une matière thermorétractable, collés et/ou soudés notamment au fond du conditionnement ou contre ses parois latérales ont été proposés dans la technique.

On a aussi proposé d'équiper des emballages en carton ou en carton ondulé d'un sac ou d'une gaine tubulaire en matière plastique, logé(e) à l'intérieur de l'emballage et collé(e) contre le fond et/ou au moins une paroi latérale de celui-ci.

La Demanderesse s'est depuis longtemps attachée à perfectionner ce type d'emballage et, dans sa demande de brevet français déposée le 28 Avril 2004, sous le N°04-041514, elle a décrit un conditionnement en un matériau semi-rigide tel que le carton ou le carton ondulé, comprenant des parois latérales articulées entre elles par des lignes de pliage parallèles, une ou plusieurs parties de fond articulées sur une ou plusieurs parois latérales par des lignes de pliage perpendiculaires aux précédentes et aptes à être rabattues perpendiculairement à ces parois pour être verrouillées dans cette position par des moyens connus dans la technique, éventuellement une cloison interne disposée dans le conditionnement entre deux parois opposées, de manière à le diviser en deux compartiments séparés et, à l'intérieur du conditionnement ou d'un compartiment de celui-ci, une gaine tubulaire souple en matière plastique solidaire par collage d'au moins une paroi du conditionnement, cette gaine étant fermée par une ligne de soudure à l'une de ses extrémités et ouverte à son autre extrémité, pour recevoir les produits conditionnés, ce conditionnement étant caractérisé en ce que la gaine comporte, à proximité de son extrémité ouverte, une ligne de prédécoupe ou de fragilisation sensiblement parallèle au bord libre de cette extrémité et permettant de détacher de celle-ci la portion de gaine qui l'en sépare pour utilisation comme lien de fermeture après remplissage de la gaine.

Cet emballage peut être livré préassemblé et replié à plat aux utilisateurs et il peut notamment être utilisé pour la mise au rebut et l'évacuation de déchets hospitaliers. Le document FR-A-2755670 décrit un conditionnement ayant toutes les caractéristiques du préambule de la revendication 1.

La présente invention concerne un conditionnement du même type général, mais dans lequel le lien de fermeture de la gaine est fixé de façon détachable sur une partie du conditionnement équipé de cette gaine ou apte à recevoir celle-ci.

A cet effet, l'invention a pour objet un conditionnement en un matériau semi-rigide tel que le carton ou le carton ondulé, ce conditionnement comprenant des parois latérales articulées entres elles par des lignes de pliage parallèles, une ou des parties de fond articulées à une extrémité d'une ou plusieurs de ces parois par des lignes de pliage perpendiculaires aux précédentes, en vue de pouvoir être rabattues perpendiculairement à ces parois pour être verrouillées dans cette position par des moyens connus dans la technique, et éventuellement une cloison interne disposée dans le conditionnement parallèlement à deux parois opposées, de manière à le diviser en deux compartiments séparés, et une gaine tubulaire souple en matière plastique équipant l'intérieur de ce conditionnement ou d'un compartiment de celui-ci ou destinée à l'équiper, cette gaine étant fermée à l'une de ses extrémités contiguë à la partie de fond du conditionnement et ouverte à son autre extrémité pour y recevoir les produits à conditionner, un lien de fermeture de l'extrémité ouverte de la gaine étant fixé de façon détachable sur un volet ou panneau du conditionnement articulé par une ligne de pliage à l'extrémité d'une paroi opposée au fond et destiné à être rabattu perpendiculairement à cette paroi, lors de la fermeture du conditionnement,
ce conditionnement étant caractérisé en ce que le panneau ou volet sur lequel est fixé le lien de fermeture de la gaine comporte une patte faisant saillie latéralement et dont est solidaire une extrémité du lien, cette patte ayant une forme permettant de la détacher par déchirure du panneau ou volet associé en exerçant sur elle une traction, de manière à la désolidariser ainsi du lien et à permettre à l'utilisateur de saisir l'extrémité libérée de ce lien.

Une forme de mise en oeuvre de l'invention va être décrite ci-après à titre d'exemple, en référence aux dessins schématiques annexés. Sur ces dessins :
La figure 1 est une vue en plan d'un flan de carton ondulé, prédécoupé et refoulé, apte à être équipé d'une gaine tubulaire en matière plastique souple fermée par une soudure à une extrémité ;
La figure 2 est une vue partielle en perspective du conditionnement de la figure 1, après mise en volume du corps équipé d'une gaine en matière plastique ;
Les figures 3, 4 et 5, sont des vues partielles en perspective illustrant la séparation du lien de fermeture de la gaine en matière plastique et la fermeture du conditionnement.

Le conditionnement représenté sur les figures 1 à 3 comprend un corps 1 en carton ondulé, à l'intérieur duquel peut être collée une gaine tubulaire souple 2 en matière plastique.

Le corps 1 comprend deux parois rectangulaires 3, 4, de grandes dimensions, sur lesquelles sont articulées par des lignes de pliage parallèles deux parois rectangulaires 5, 6 de plus petites dimensions, qui, en position d'utilisation du conditionnement sont perpendiculaires aux parois 3, 4. Une bande 7, attenante à la paroi 3 par une ligne de pliage parallèle aux précédentes, est contrecollée contre la face interne de la paroi 6, ce qui permet de replier à plat le corps 1 préassemblé.

Le fond est ici du type dit automatique bien connu dans la technique et il ne sera pas décrit plus en détail. Il pourrait naturellement être de tout autre type.

Des volets rectangulaires 8-11 sont articulés par des lignes de pliage perpendiculaires aux précédentes à la partie supérieure des parois 3-6, de manière à pouvoir être dressés perpendiculairement à ces parois et à former de façon connue des rabats internes 10, 11, et externes 8, 9, pouvant être assemblés entre eux de façon connue dans la technique après remplissage de la gaine 2.

Le corps 1 de l'emballage pourrait naturellement être de tout autre type.

La gaine tubulaire souple 2 est collée à l'intérieur du corps 1 et elle est fermée à l'une de ses extrémités par une ligne de soudure 14 disposée au voisinage du fond du corps 1, tandis que son autre extrémité est ouverte, de manière à pouvoir y introduire les produits à conditionner.

Le conditionnement préassemblé peut être livré replié à plat aux utilisateurs, avec la gaine 2 logée à l'intérieur.

Sur la face interne du rabat 9 est fixé de façon détachable un ruban souple 12, destiné à être séparé de ce rabat après remplissage de la gaine 2 et à fermer l'extrémité ouverte de cette gaine.

Conformément à l'invention, afin de faciliter le détachement du ruban 12, une patte arrachable 14 fait saillie latéralement à partir du rabat 9 et une extrémité du ruban 12 s'étend sur cette patte 14, dont il est solidaire.

Pour séparer le ruban 12 du rabat 9, on commence donc par détacher la patte 14 du ruban 12, en exerçant sur cette patte une traction latérale ou vers l'arrière du rabat 9, de manière à la détacher par cassure de ce rabat. L'extrémité du ruban 12 dépassant du rabat 9 peut alors être saisie facilement par l'utilisateur pour être séparée du rabat, de manière à utiliser ensuite le ruban, de façon usuelle, comme lien de fermeture de la gaine souple 2.

L'invention apporte donc un moyen particulièrement simple et facile à mettre en oeuvre pour fermer sur les lieux d'utilisation, après remplissage, l'extrémité ouverte d'une gaine tubulaire formant sac, fermée par une soudure à son autre extrémité et disposée à l'intérieur d'un emballage en un matériau semi-rigide dont elle est solidaire.

Le conditionnement conforme à l'invention est particulièrement bien adapté à une utilisation pour la mise au rebut de déchets hospitaliers, pour lesquels il est important de pouvoir refermer la gaine sans entrer en contact avec son contenu et cette application constitue un autre objet de l'invention.

## Revendications

1. Conditionnement en un matériau semi-rigide tel que le carton ou le carton ondulé, ce conditionnement comprenant des parois latérales (4-6) articulées entres elles par des lignes de pliage parallèles, une ou des parties de fond articulées à une extrémité d'une ou plusieurs de ces parois par des lignes de pliage perpendiculaires aux précédentes, en vue de pouvoir être rabattues perpendiculairement à ces parois pour être verrouillées dans cette position par des moyens connus dans la technique, et éventuellement une cloison interne disposée dans le conditionnement parallèlement à deux parois opposées, de manière à le diviser en deux compartiments séparés, et une gaine tubulaire souple (2) en matière plastique équipant l'intérieur de ce conditionnement ou d'un compartiment de celui-ci ou destinée à l'équiper, cette gaine (2) étant fermée à l'une de ses extrémités contiguë à la partie de fond du conditionnement et ouverte à son autre extrémité pour y recevoir les produits à conditionner, un lien de fermeture (12) de l'extrémité ouverte de la gaine (2) étant fixé de façon détachable sur un volet ou panneau (9) du conditionnement articulé par une ligne de pliage à l'extrémité opposée au fond d'une paroi (4) et destiné à être rabattu perpendiculairement à celle-ci lors de la fermeture du conditionnement,
ce conditionnement étant **caractérisé en ce que** le panneau ou volet (9) sur lequel est fixé le lien (12) de fermeture de la gaine (2) comporte une patte (14) faisant saillie latéralement et dont est solidaire une extrémité du lien, cette patte ayant une forme permettant de la détacher par déchirure du panneau ou volet (9) associé en exerçant sur elle une traction de manière à la désolidariser ainsi du lien (12) et à permettre à l'utilisateur de saisir aisément l'extrémité libérée de ce lien.

2. Conditionnement selon la revendication 1, **caractérisé en ce que** le lien (12) est fixé sur la face du volet ou panneau (9) destinée à être tournée vers l'intérieur du conditionnement après que ce volet ou panneau (9) ait été rabattu perpendiculairement à la paroi (4) associée.

3. Utilisation d'un conditionnement selon l'une des revendications 1 et 2 pour le transport de déchets hospitaliers.

## Claims

1. Packaging made of a semirigid material, such as cardboard or corrugated cardboard, this packaging comprising side walls (4-6) which are articulated to one another by parallel folding lines, one or more base portions articulated to one end of one or more of these walls by folding lines which are perpendicular to the preceding ones, so that they can be folded over perpendicularly to these walls so as to be locked in this position by means known in the art, and optionally an internal partition arranged in the packaging parallel to two opposite walls so as to divide it into two separate compartments, and a flexible tubular sleeve (2) of plastics material provided in the interior of this packaging or a compartment thereof or intended to be fitted therein, this sleeve (2) being closed at one of its ends adjacent the base portion of the packaging and open at its other end to receive the goods to be packaged, a tie (12) for closing the open end of the sleeve (2) being fixed in a detachable manner to a flap or panel (9) of the packaging, which is articulated by a folding line at the opposite end to the base of a wall (4) and which is intended to be folded over perpendicularly to the latter when the packaging is being closed,
this packaging being **characterised in that** the panel or flap (9), on which the tie (12) for closing the sleeve (2) is fixed, comprises a laterally projecting tab (14) to which one end of the tie is attached, this tab being of a shape enabling it to be detached by tearing it from the associated panel or flap (9) while exerting a pulling action thereon so as thus to detach it from the tie (12) and to enable the user to grip easily the freed end of this tie.

2. Packaging according to claim 1, **characterised in that** the tie (12) is fixed on the side of the flap or panel (9) intended to be turned towards the interior of the packaging, after this flap or panel (9) has been folded over perpendicularly to the associated wall (4).

3. Use of a packaging according to either one of claims 1 and 2 for conveying hospital waste.

## Patentansprüche

1. Verpackung aus halbsteifem Material wie z.B. Pappe oder Wellpappe, wobei die Verpackung enthält:
Seitenwände (4-6), die über parallele Faltlinien gelenkig miteinander verbunden sind,
einen oder mehrere Bodenabschnitte, die gelenkig über Faltlinien, die zu den vorigen senkrecht sind, mit einem Ende einer oder mehrerer dieser Seitenwände verbunden sind, um senkrecht zu diesen Wänden geklappt zu werden, um in dieser Stellung durch in der Technik bekannte Mittel verriegelt zu werden,
möglicherweise eine innere Trennwand, die parallel zu zwei gegenüberliegenden Wänden in der Verpackung angeordnet ist, um sie in zwei getrennte Fächer zu unterteilen, und
eine rohrförmige nachgiebige Hülle (2) aus einem Kunststoffmaterial, die das Innere dieser Verpackung oder eines ihrer Fächer auskleidet oder dazu bestimmt ist, es auszukleiden,
wobei diese Hülle (2) an dem einem ihrer Enden, das dem Bodenabschnitt der Verpackung benachbart ist, geschlossen ist und an ihrem anderen Ende offen ist, um dort die zu verpackenden Produkte aufzunehmen, und
ein Verschlussband (12) des offenen Endes der Hülle (2) auf lösbare Weise an einer Klappe oder Platte (9) der Verpackung angebracht ist, die über eine Faltlinie gelenkig mit einem dem Boden gegenüberliegenden Ende einer Wand (4) verbunden ist und dazu bestimmt ist, bei dem Schließen der Verpackung senkrecht zu dieser geklappt zu werden,
wobei die Verpackung **dadurch gekennzeichnet ist, dass**
die Klappe oder Platte (9), an der das Verschlussband (12) der Hülle (2) angebracht ist, eine Lasche (14) enthält, die seitlich vorspringt und mit der ein Ende des Bands verbunden ist, und
die Lasche eine Form aufweist, die es ermöglicht, sie durch Reißen von der Klappe oder Platte (9) abzunehmen, indem auf sie eine Zugkraft aufgebracht wird, um sie so von dem Band (12) zu trennen und es einem Benutzer zu ermöglichen, leicht das losgelöste Ende dieses Bands zu ergreifen.

2. Verpackung nach Anspruch 1, **dadurch gekennzeichnet, dass** das Band (12) an der Fläche der Klappe oder Platte (9) angebracht ist, die dazu bestimmt ist, zum Inneren der Verpackung hin gewendet zu sein, nachdem diese Klappe oder Platte (9) senkrecht zu der zugeordneten Wand (4) geklappt wurde.

3. Verwendung einer Verpackung nach Anspruch 1 oder 2 zum Transport von Krankenhausabfällen.
